# EUROPÄISCHE PATENTANMELDUNG

(11) **EP 2 957 814 A1**
(43) Veröffentlichungstag der Anmeldung: **23.12.2015**
(21) Anmeldenummer: 14172903.8
(22) Anmeldetag: 18.06.2014
(51) Int. Cl.: F21S 2/00, F21V 21/005

(54) **Beleuchtungsanordnung**

(71) Anmelder: Hella KGaA Hueck & Co., 59552 Lippstadt (DE)
(72) Erfinder: Feldkamp, Horst, 59557 Lippstadt (DE); Jelinek, Mark, 59558 Lippstadt (DE)

(57) **Zusammenfassung**

Die Erfindung betrifft eine modular erweiterbare Beleuchtungsanordnung umfassend eine Mehrzahl von Beleuchtungseinrichtungen (1, 2), welche jeweils einen in eine Längsrichtung (3) langgestreckten Modulgehäusekörper (4, 5), ein jedenfalls abschnittsweise von dem Modulgehäusekörper (4, 5) umfasstes Lichtmodul und Mittel (6, 7) zum elektrischen Kontaktieren des Lichtmoduls aufweisen, und umfassend eine Verbindungseinrichtung (8) zum fluchtenden Verbinden eines ersten langgestreckten Modulgehäusekörpers (4) mit einem zweiten langgestreckten Modulgehäusekörper (5), wobei die Verbindungseinrichtung (8) an den ersten Modulgehäusekörper (4) und an den zweiten Modulgehäusekörper (5) angelegt ist,dadurch gekennzeichnet,- dass als Teil der Verbindungseinrichtung (8) ein dem ersten Modulgehäusekörper (4) zugeordneter Betätigungsmechanismus (9) umfassend einen Betätigungshebel (10) und einen Arretierhebel (11 ) mit einem Greifabschnitt (12) vorgesehen ist, wobei der Betätigungshebel (10) um eine bezogen auf den ersten Modulgehäusekörper (4) ortsfeste erste Drehachse (13) drehbar gehalten ist, wobei der Arretierhebel (11) an dem Betätigungshebel (10) um eine beabstandet zu der ersten Drehachse (13) vorgesehene zweite Drehachse (14) drehbar gehalten ist, und wobei der Betätigungsmechanismus (9) durch Drehung des Betätigungshebels (10) um die erste Drehachse (13) aus einer Öffnungsstellung in eine Schließstellung verbringbar ist und zurück, und- dass die Verbindungseinrichtung (8) weiter eine dem zweiten Modulgehäusekörper (5) zugeordnete Arretierkante (15) vorsieht, wobei diese dem Betätigungsmechanismus (9) derart zugeordnet ist, dass in der Schließstellung des Betätigungsmechanismus (9) der Arretierhebel (11) mit dem Greifabschnitt (12) die Arretierkante (15) umgreift und den zweiten Modulgehäusekörper (5) gegen den ersten Modulge häusekörper (4) festlegt, und dass in der Öffnungsstellung der Greifabschnitt (12) des Arretierhebels (11) verschwenkbar zu der Arretierkante (15) vorgesehen ist.

## Beschreibung

Die Erfindung betrifft eine modular erweiterbare Beleuchtungsanordnung umfassend eine Mehrzahl von Beleuchtungseinrichtungen, welche jeweils einen in eine Längsrichtung langgestreckten Modulgehäusekörper, ein jedenfalls abschnittsweise von dem Modulgehäusekörper umfasstes Lichtmodul und Mittel zum elektrischen Kontaktieren des Lichtmoduls aufweisen, und eine Verbindungseinrichtung zum fluchtenden Verbinden eines ersten langgestreckten Modulgehäusekörpers mit einem zweiten langgestreckten Modulgehäusekörper, wobei die Verbindungseinrichtung an den ersten Modulgehäusekörper und an den zweiten Modulgehäusekörper angelegt ist.

Eine gattungsgemäße Beleuchtungsanordnung ist beispielsweise aus der DE 298 06 095 U1 bekannt. Es werden hierbei zwei schienenförmige Modulgehäusekörper über eine Verbindungseinrichtung fluchtend miteinander verbunden. Die Verbindungseinrichtung verfügt über eine Querschnittskontur, welche an die Innengeometrie der Modulgehäusekörper angepasst ist. Darüber hinaus ist eine mithilfe eines Schraubendrehers zu betätigende Drehscheibe vorgesehen. Zum Verbinden des Modulgehäusekörpers wird die Verbindungseinrichtung so in die Modulgehäusekörper eingesetzt, dass sich eine Überlappung des ersten Modulgehäusekörpers und des zweiten Modulgehäusekörpers ergibt. Die Drehscheibe der Verbindungseinrichtung wird dann um 90° gedreht, wobei die Verbindungseinrichtung gegen eine Wandung des Modulgehäusekörpers gedrückt wird. Die Verbindungseinrichtung ist sodann gegen die miteinander zu verbindenden Beleuchtungseinrichtungen verspannt.

Aufgabe der vorliegenden Erfindung ist es, eine konstruktiv einfach gestaltete Möglichkeit zum Verbinden benachbarter Beleuchtungseinrichtungen einer modular erweiterbaren Beleuchtungsanordnung anzugeben. Insbesondere soll die Verbindung benachbarter Beleuchtungseinrichtungen werkzeuglos erfolgen und werkzeuglos gelöst werden können.

Zur Lösung der Aufgabe ist die Erfindung in Verbindung mit dem Oberbegriff des Patentanspruchs 1 dadurch gekennzeichnet, dass als Teil der Verbindungseinrichtung ein dem ersten Modulgehäusekörper zugeordneter Betätigungsmechanismus umfassend einen Betätigungshebel und einen Arretierhebel mit einem Greifabschnitt vorgesehen ist, wobei der Betätigungshebel um eine bezogen auf den ersten Modulgehäusekörper ortsfeste erste Drehachse drehbar gehalten ist, wobei der Arretierhebel an dem Betätigungshebel um eine beabstandet zu der ersten Drehachse vorgesehene zweite Drehachse drehbar gehalten ist, und wobei der Betätigungsmechanismus durch Drehung des Betätigungshebels um die erste Drehachse aus einer Öffnungsstellung in eine Schließstellung verbringbar ist und zurück, und dass die Verbindungseinrichtung weiter eine dem zweiten Modulgehäusekörper zugeordnete Arretierkante vorsieht, wobei diese dem Betätigungsmechanismus derart zugeordnet ist, dass in der Schließstellung des Betätigungsmechanismus der Arretierhebel mit dem Greifabschnitt die Arretierkante umgreift und den zweiten Modulgehäusekörper gegen den ersten Modulgehäusekörper festlegt, und dass in der Öffnungsstellung der Greifabschnitt des Arretierhebels verschwenkbar zu der Arretierkante vorgesehen ist.

Der besondere Vorteil der Erfindung besteht darin, dass die Beleuchtungseinrichtungen mittels der Verbindungseinrichtung schnell und werkzeuglos miteinander verbunden werden können. Die Verbindung erfolgt insbesondere reversibel. Insofern können miteinander verbundene Beleuchtungseinrichtungen durch Lösen der Verbindungseinrichtung werkzeuglos getrennt werden. Indem die Möglichkeit zum werkzeuglosen Verbinden und Lösen der Beleuchtungseinrichtungen geschaffen wird, vereinfacht sich insbesondere die Montage der modularen Beleuchtungsanordnung. Die Beleuchtungsanordnung kann insofern am Ort der Installation in besonders einfacher Weise und innerhalb kurzer Zeit bedarfsgerecht konfiguriert und insbesondere in Bezug auf ihre Länge an die jeweiligen Randbedingungen angepasst werden. Ein Wartungszugriff oder der Austausch einer defekten Beleuchtungseinrichtung ist ebenfalls schnell und in einfacher Weise werkzeuglos möglich.

Kern der Erfindung ist es hierbei, einen reversibel und von Hand betätigbaren Mechanismus vorzusehen, welcher wenigstens einen Betätigungshebel und einen drehbar in Bezug zum Betätigungshebel an eben diesen festgelegten Arretierhebel mit einem Greifabschnitt aufweist. Der Betätigungshebel ist dem ersten Modulgehäusekörper einer ersten Beleuchtungsanordnung zugeordnet und drehbar in Bezug zu derselben vorgesehen. Der Arretierhebel ist ebenfalls drehbar in Bezug zu dem ersten Modulgehäusekörper an dem Betätigungshebel gehalten. Zwei Drehachsen der Hebel sind herbei vorzugsweise parallel und beabstandet zueinander vorgesehen. Der erfindungsgemäße Betätigungsmechanismus ist insofern beispielsweise nach Art eines Kniehebels realisiert. Insbesondere können der Betätigungshebel und der Arretierhebel mit dem Greifabschnitt durch dreidimensional gebogene beziehungsweise geformte Drähte gebildet sein. Die Form und Lage der Arretierkante ist dabei so auf die Geometrie des Arretierhebels mit dem Greifabschnitt abgestimmt, dass in der Schließstellung die Modulgehäusekörper gegeneinander verspannt sind. Insbesondere liegen zwei Stirnflächen der Modulgehäusekörper jedenfalls abschnittsweise flächig aneinander an. In der Öffnungsstellung ist der Greifabschnitt des Arretierhebels schwenkbar zu der Arretierkante vorgesehen. Insofern kann der Arretierhebel relativ zum Betätigungshebel verdreht werden und beabstandet zu der Arretierkante vorgesehen sein . Der Greifabschnitt kann demzufolge in der Öffnungsstellung hinter die Arretierkante geschwenkt oder von derselben entfernt werden.

Nach einer bevorzugten Ausführungsform der Erfindung ist eine Länge des Betätigungshebels wenigstens doppelt so groß wie ein Abstand zwischen der ersten Drehachse und der zweiten Drehachse. Bevorzugt ist die Länge des Betätigungshebels wenigstens dreimal so groß wie der Abstand der Drehachsen. Vorteilhaft begünstigt die erfindungsgemäße Ausgestaltung des Betätigungshebels die Bedienbarkeit der Verbindungseinrichtung. Insbesondere reduziert sich bei gleichbleibendem Abstand der Drehachsen mit zunehmender Länge des Betätigungshebels die Kraft, welche beim Schließen beziehungsweise Öffnen des Betätigungsmechanismus aufgebracht werden muss. Der Abstand der beiden Drehachsen zueinander wird dabei so zu bemessen sein, dass beim Verbringen des Betätigungsmechanismus in die Schließstellung die Arretierkante von dem Greifabschnitt sicher umgriffen und die Modulgehäusekörper gegeneinander festgelegt sind. Beispielsweise beträgt der Abstand der Drehachsen zwischen 5 mm und 25 mm. Die Länge des Betätigungshebels beträgt beispielsweise zwischen 10 und 100 mm. Bevorzugt weist der Betätigungshebel eine Länge im Bereich von 25 bis 60 mm auf.

Als Länge des Betätigungshebels im Sinne der Erfindung gilt der Abstand der ersten Drehachse zu einem zum Zwecke der manuellen Betätigung zugänglichen freien Ende des Betätigungshebels. Der Abstand der Drehachsen wird in Richtung der Länge des Betätigungshebels bestimmt.

Nach einer Weiterbildung der Erfindung schließt der Betätigungshebel in der Schließstellung mit der Längsrichtung des ersten Modulgehäusekörpers einen Winkel von < 0° ein. Bevorzugt liegt der Winkel im Bereich von -15° bis 0°. In der Öffnungsstellung schließt der Betätigungshebel mit der Längsrichtung einen Winkel > 0°, bevorzugt einen Winkel größer 90° ein. Vorteilhaft begünstigt ein großer Winkel in der Öffnungsstellung die Handhabung des Betätigungsmechanismus. Insbesondere kann der Greifabschnitt des Arretierhebels besonders einfach hinter die Arretierkante der Verbindungseinrichtung geführt werden, wenn der Winkel größer als 45° ist. Durch das Vorsehen eines negativen Winkels in der Schließstellung ist der Betätigungsmechanismus insbesondere gegen ein unbeabsichtigtes Öffnen geschützt. Eine maximale Spannkraft des Betätigungsmechanismus ist bei einem Winkel von 0° bereitgestellt. Beim Verbringen des Betätigungsmechanismus aus der Schließstellung in die Öffnungsstellung muss insofern zunächst eine initiale Betätigungskraft und die 0°-Stellung des Arretierhebels überwunden werden, bevor der Betätigungsmechanismus anschließend im Wesentlichen lastfrei in die Öffnungsstellung verbracht werden kann.

Nach einer Weiterbildung der Erfindung ist an der Arretierkante eine Arretiernase ausgebildet. Der Greifabschnitt des Arretierhebels kann in der Öffnungsstellung des Betätigungsmechanismus insbesondere so an die Arretierkante angelegt sein, dass die Arretiernase von dem Greifabschnitt umgriffen wird. Beim Schließen der Verbindungseinrichtung verbleibt der Greifschnitt hinter der Arretiernase. Vorteilhaft ergibt sich durch das Vorsehen der Arretiernase eine formschlüssige Abstützung beziehungsweise Festlegung des Greifabschnitts an der Arretierkante. Einem unbeabsichtigten Lösen der Verbindung der beiden Modulgehäusekörper ist hierdurch vorgebeugt.

Nach einer Weiterbildung der Erfindung sind an den benachbarten Modulgehäusekör pem einerseits und in einer Verbindungseinrichtung andererseits in die Längsrichtung erstreckte Führungsmittel vorgesehen, welche nach Art von Längsführungsmitteln derart ausgebildet sind, dass die Verbindungseinrichtung längsverschiebbar und im Wesentlichen spielfrei an den ersten Modulgehäusekörper und an den zweiten Modulgehäusekörper ansetzbar ist. Vorteilhaft kann durch das Vorsehen der Längsführungsmittel die Verbindung und fluchtende Anordnung benachbarter Beleuchtungseinrichtungen weiter vereinfacht werden. Die Verbindungseinrichtung dient insofern zusätzlich dazu, die relative Lage benachbarter Modulgehäusekörper zu definieren. Die Längsführungsmittel sind insbesondere so ausgebildet, dass eine Festlegung der Modulgehäusekörper quer zur Längsrichtung erfolgt und eine Verschiebbarkeit einzig in die Längsrichtung gegeben ist. Der Betätigungsmechanismus dient dann insbesondere dazu, die Festlegung in die Längsrichtung zu gewährleisten. Die Längsführungsmittel an den Modulgehäusekörpern einerseits und Verbindungseinrichtung andererseits dienen insofern als Positioniermittel und als Führungsmittel der Vereinfachung der Montage beziehungsweise Demontage.

Nach einer Weiterbildung der Erfindung ist als Teil der Verbindungseinrichtung ein Trägerkörper vorgesehen. Als Teil des Trägerkörpers kann insbesondere die Arretierkante ausgebildet sein. Der Trägerkörper kann die Längsführungsmittel vorsehen beziehungsweise an den ersten und den zweiten Modulgehäusekörper anlegt sein. Insbesondere kann der Trägerkörper nach Art eines Blechbiegeteils, insbesondere nach Art eines Stanzbiegeteils, ausgeführt sein. Vorteilhaft kann durch das Vorsehen des Trägerkörpers die Verbindungseinrichtung in besonders einfacher Weise ausgeführt und kostengünstig herzustellen sein. Der beispielsweise flächig erstreckte Trägerkörper kann in die Längsrichtung langgestreckt ausgebildet sein. Insbesondere können die an der Verbindungseinrichtung vorgesehenen Längsführungsmittel entlang gegenüberliegender Längskanten des Trägerkörpers vorgesehen werden.

Nach einer Weiterbildung der Erfindung ist als Teil der Verbindungseinrichtung ein Käfig vorgesehen, welchem die erste Drehachse zugeordnet ist. Insofern ist der Betätigungsmechanismus mit dem Betätigungshebel und dem Arretierhebel drehbar zum Käfig gehalten. Der Käfig kann insbesondere eine in die Längsrichtung erstreckte Ausnehmung vornehmen, welche derart ausgebildet und bemessen ist, dass ein elektrisches Verbindungsmittel in die Ausnehmung einsetzbar ist. Beispielsweise ist als elektrisches Verbindungsmittel ein Steckelement vorgesehen, welches dazu dient, die erste Beleuchtungseinrichtung elektrisch und/oder mechanisch mit der benachbarten zweiten Beleuchtungseinrichtung zu verbinden. An dem Käfig können insbesondere Positionier- und/oder Rastmittel zum Festlegen des elektrischen Verbindungsmittels vorgesehen sein. Insofern ergibt sich eine definierte Position des elektrischen Verbindungsmittels zum Käfig. Der Käfig kann vorzugsweise nach Art eines Blechbiegeteils, insbesondere eines Stanzbiegeteils, ausgeführt sein. Vorteilhaft vereinfacht das Vorsehen des Käfigs die Montage der Verbindungseinrichtung. Darüber hinaus kann der Käfig als Blechbiegeteil kostengünstig hergestellt werden. Zugleich erfolgt durch das positionsgenaue Festlegen des elektrischen Verbindungsmittels an der Verbindungseinrichtung eine gleichermaßen in Bezug auf die mechanischen und elektrischen Funktionskomponenten benachbarter Beleuchtungseinrichtungen abgestimmte definierte Schnittstelle. Beispielsweise kann ein in das Steckelement einsetzbares Gegensteckelement vorgesehen sein, welches an den Trägerkörper festgelegt ist beziehungsweise gehalten wird. Insbesondere können durch das Vorsehen einander paarweise zugeordneter elektrischer Verbindungsmittel an den benachbarten Beleuchtungseinrichtungen gleichzeitig eine mechanische Festlegung und eine elektrische Kontaktierung erfolgen. Hierdurch vereinfacht sich die Montage beziehungsweise Demontage der modularen Beleuchtungsanordnung weiter, da in einem einzigen Arbeitsschritt die mechanische und elektrische Verbindung unterbrochen wird. Hierbei wird über die an dem Käfig vorgesehenen Positioniermittel die relative Lage und über die Rastmittel die Festlegung des elektrischen Verbindungsmittels gewährleistet.

Nach einer Weiterbildung der Erfindung ist an der Verbindungseinrichtung und bevorzugt an dem Trägerkörper der Verbindungseinrichtung eine Ausnehmung zur Aufnahme des Käfigs vorgesehen. An dem Käfig beziehungsweise an der Verbindungseinrichtung beziehungsweise an dem Trägerkörper sind vorzugsweise Positionierund/oder Rastmittel zum Festlegen des Käfigs vorgesehen. Zusätzlich können reversible Befestigungsmittel zum lösbaren Festlegen der Verbindungseinrichtung an wenigstens einem Modulgehäusekörper vorgesehen sein. Durch das Vorsehen der Positionier- und Rastmittel können insbesondere der Käfig und der Trägerkörper beziehungsweise eine andere Tragkomponente der Verbindungseinrichtung einfach und schnell relativ zueinander positioniert beziehungsweise miteinander verbunden werden. Insbesondere können die Rastmittel elastisch beziehungsweise nachgiebig ausgebildet werden, sodass die Festlegung reversibel erfolgt beziehungsweise lösbar ist. Sofern der Käfig als Blechbiegeteil beziehungsweise Stanzbiegeteil ausgeführt ist, können die Rastmittel beispielsweise als elastisch verformbare Blechlaschen vorgesehen werden.

Nach einer Weiterbildung der Erfindung ist benachbart zu der Arretierkante und insbesondere der Arretierkante gegenüberliegend eine Abdrückkante vorgesehen, welche dem Betätigungsmechanismus derart zugeordnet ist, dass beim Verbringen des Betätigungsmechanismus in die Öffnungsstellung der Arretierhebel gegen die Abdrückkante andrückbar ist und der zweite Modulgehäusekörper von dem ersten Modulgehäusekörper abgedrückt wird. Insbesondere wird dazu der Arretierhebel mit dem Greifabschnitt an die Abdrückkante angelegt. Vorteilhaft wird durch das Vorsehen der Abdrückkante der Betätigungsmechanismus benutzt, um neben der Montage beziehungsweise Festlegung des zweiten Modulgehäusekörpers an dem ersten Modulgehäusekörper auch die Demontage zu unterstützen. Durch die Öffnungsbewegung wird beim Anlegen des Arretierhebels an die Abdrückkante der zweite Modulgehäusekörper relativ zum ersten Modulgehäusekörper in die Längsrichtung verschoben. Dem Betätigungsmechanismus kommt insofern eine Doppelfunktion zu, welche insbesondere geeignet ist, die Demontage der modularen Beleuchtungsanordnung zu vereinfachen.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein Die Zeichnungen dienen lediglich beispielhaft der Klarstellung der Erfindung und haben keinen einschränkenden Charakter.

Anhand der beigefügten Zeichnungen wird die Erfindung nachfolgend näher erläutert. Dabei zeigt:
- Fig. 1: eine Aufsicht auf eine erfindungsgemäße Beleuchtungsanordnung mit zwei benachbarten Beleuchtungseinrichtungen, wobei zwei Modulgehäusekörper der Beleuchtungseinrichtungen mittels einer Verbindungseinrichtung verbunden sind,
- Fig. 2: einen Schnitt A-A durch die Beleuchtungsanordnung nach Fig. 1,
- Fig. 3: eine perspektivische Unterseitenansicht der Beleuchtungsanordnung nach Fig. 1 mit einem Betätigungsmechanismus der Verbindungseinrichtung in einer Schließstellung,
- Fig. 4: eine perspektivische Oberseitenansicht der Beleuchtungsanordnung nach Fig. 1,
- Fig. 5: eine erste perspektivische Ansicht eines Käfigs der Verbindungseinrichtung,
- Fig. 6: eine zweite perspektivische Ansicht des Käfigs nach Fig. 5,
- Fig. 7: eine erste perspektivische Ansicht einer Trägerplatte der Verbindungseinrichtung,
- Fig. 8: eine zweite perspektivische Ansicht der Trägerplatte nach Fig. 7,
- Fig. 9: die perspektivische Oberseitenansicht der Beleuchtungsanordnung in einer Öffnungsstellung und
- Fig. 10: eine perspektivische Oberseitenansicht der Beleuchtungsanordnung bei der Demontage.

Eine erfindungsgemäße, modular erweiterbare Beleuchtungsanordnung umfasst als wesentliche Komponenten eine erste Beleuchtungseinrichtung 1 mit einem in einer Längsrichtung 3 derselben langgestreckten Modulgehäusekörper 4, eine zweite Beleuchtungseinrichtung 2 mit einem in die Längsrichtung 3 langgestreckten zweiten Modulgehäusekörper 5 sowie eine Verbindungseinrichtung 8. Die Verbindungseinrichtung 8 dient dazu, die Modulgehäusekörper 4, 5 fluchtend miteinander zu verbinden. Ferner weist die erfindungsgemäße Beleuchtungsanordnung für jede Beleuchtungseinrichtung 1, 2 ein nicht dargestelltes Lichtmodul sowie als elektrische Kontaktmittel für die Lichtmodule ein Steckelement 6 und ein Gegensteckelement 7 auf.

Die Verbindungseinrichtung 8 umfasst als wesentliche Komponenten einen in die Längsrichtung 3 erstreckten Trägerkörper 21, einen Käfig 22 sowie einen Betätigungsmechanismus 9. Als Teil des Betätigungsmechanismus 9 sind ein um eine erste Drehachse 13 drehbar gelagerter Betätigungshebel 10 sowie ein an dem Betätigungshebel 10 um eine zweite Drehachse 14 drehbar gehaltener Arretierhebel 11 mit einem endseitig vorgesehenen Greifabschnitt 12 vorgesehen. Der Betätigungshebel 10 ist dabei drehbar an dem Käfig 22 festgelegt.

Der langgestreckte Trägerkörper 21 weist zwei Bohrungen 25 auf, welche zur Aufnahme nicht dargestellter Befestigungsmittel dienen. Über die Befestigungsmittel kann der Trägerkörper 21 lösbar an dem zweiten Modulgehäusekörper 5 festgelegt werden. Als Befestigungsmittel können insbesondere Schrauben, beispielsweise Schrauben mit selbstschneidendem Gewinde, vorgesehen werden. Zur Aufnahme der Schraube können an dem zweiten Modulgehäusekörper 5 nicht dargestellte Ausnehmungen vorgesehen werden.

Der Trägerkörper 21, welcher insbesondere nach Art eines Blechblegeteils hergestellt ist, ist im Wesentlichen flächig ausgebildet. Um eine positionsgenaue Lage des Trägerkörpers 21 zu den Modulgehäusekörpern 4, 5 zu realisieren, sind an den Modulgehäusekörpem 4, 5 beabstandet zueinander zwei nutförmige Längsführungsmittel 19 vorgesehen. In die nutförmigen Längsführungsmittel 19 der Modulgehäusekörper 4, 5 greifen zwei korrespondierend gestaltete Längsführungsmittel 20 des Trägerkörpers 21 ein. Es ergibt sich insofern in die Längsrichtung 3 eine definierte, im Wesentlichen spielfrei Zuordnung des Trägerkörpers 21 und der Modulgehäusekörper 4, 5. Eine Relatiwerschiebbarkeit der Komponenten in die Längsrichtung 3 ist gleichwohl gegeben.

Der Modulgehäusekörper 4, 5 ist im Wesentlichen aus einem in die Längsrichtung 3 erstreckten Metallprofil, insbesondere einem H-förmigen Profil, gebildet. Es ist ein im Wesentlichen parallel zu dem flächigen Trägerkörper 21 orientierter Mittelschenkel 28 vorgesehen. An dem Mittelschenkel 28 schließen sich beidseits zwei gegenüberliegende Seitenschenkel 29, 30 an. Die Längsführungsmittel 19 der Modulgehäusekörper 4, 5 sind im Übergangsbereich zwischen dem Mittelschenkel 28 und den Seitenschenkeln 29, 30 vorgesehen.

Die Fig. 1 bis 4 zeigen die Beleuchtungsanordnung in einem Verbindungszustand. Hierbei sind die Modulgehäusekörper 4, 5 der Beleuchtungseinrichtungen 1, 2 von dem Trägerkörper 21 der Verbindungseinrichtung 8 jeweils abschnittsweise überlappt. Der Trägerkörper 21 ist über die nicht dargestellten Befestigungsmittel mit dem zweiten Modulgehäusekörper 5 verschraubt und insofern in einer definierten Position in Bezug auf die erste Beleuchtungseinrichtung 1. Weiter ist der Käfig 22 an dem ersten Modulgehäusekörper 4 festgelegt. Hierzu ist der Käfig 22 in eine Ausnehmung 31 eingesetzt, welche im Bereich des Mittelschenkels 28 des ersten Modulgehäusekörpers 4 vorgesehen ist. Um eine positionsgenaue Aufnahme des Käfigs 22 an dem ersten Modulgehäusekörper 4 zu gewährleisten, sind an dem Käfig 22 feststehende, nasenförmig ausgeformte Positioniernasen 32 sowie Positionierkanten 33 vorgesehen. Die Arretierung erfolgt über verformbare Blechlaschen 34, welche im montierten Zustand bezogen auf die Positioniernasen 32 und die Positionierkanten 33 auf einer gegenüberliegenden Flachseite des Mittelschenkels 28 vorgesehen sind und derart nach außen gebogen sind, dass eine Entnahme des Käfigs 22 aus der Ausnehmung 31 verhindert wird. Die Blechlaschen 34 sind insbesondere reversibel verformbar mit der Folge, dass der Käfig 22 vom zweiten Modulgehäusekörper 5 demontiert werden kann.

Der Betätigungsmechanismus 9 der Verbindungseinrichtung 8, welcher sich in dem dargestellten Verbindungszustand der Beleuchtungsanordnung in einer Schließstellung befindet, ist so ausgebildet, dass der erste Modulgehäusekörper 4 gegen den zweiten Modulgehäusekörper 5 stirnseitig verspannt ist. Insbesondere ist zwischen einer Erstreckungsrichtung des Betätigungshebels 10 und der Längsrichtung 3 ein Winkel 18 von < 0° gebildet. Ferner umgreift der Arretierhebel 11 mit dem Greifabschnitt 12 eine an dem Trägerkörper 21 gebildete Arretierkante 15 und eine an der Arretierkante 15 vorgesehene Arretiernase 26.

Eine perspektivische Detailansicht des Käfigs 22 nach den Fig. 5 und 6 zeigt die relative Lage der Positioniernasen 32, der Positionierkanten 33 und der Blechlaschen 34 im Detail. Weiter ist eine im montierten Zustand des Käfigs 22 in die Längsrichtung 3 orientierte Ausnehmung 23 dargestellt. Die Ausnehmung 23 dient der Aufnahme des Steckelements 6. Um eine definierte Lage des Steckelements 6 in Bezug zum Käfig 22 zu erreichen, ist insbesondere eine Rastnase 35 vorgesehen, welche in eine nicht dargestellte Ausnehmung des Steckelements 6 eingreift. Im montierten Zustand des Käfigs 22 ist die Ausnehmung 23 auf einer dem Betätigungsmechanismus 9 gegenüberliegenden Seite vorgesehen. Es ist insofern erfindungswesentlich, dass Mittel 36 zum positionsgenauen Festlegen des Gegensteckelements 7 an dem Trägerkörper 21 der Verbindungseinrichtung 8 vorgesehen sind. Die Mittel 36 sind so ausgebildet, dass das Gegensteckelement 7 positionsgenau an dem Trägerkörper 21 positioniert werden kann. Soweit zur Montage der Beleuchtungsanordnung die Verbindungseinrichtung 8 insbesondere im Bereich des Betätigungsmechanismus 9 zugänglich vorgesehen ist, sind bei einer üblichen Deckenmontage das Steckelement 6 und das Gegensteckelement 7 auf der gegenüberliegenden Flachseite des Mittelschenkels 28 verdeckt vorgesehen. Gleichwohl kann das Gegensteckelement 7 zuverlässig in das Steckelement 6 eingesetzt werden, da sich eine definierte Position des Steckelements 6 zum Käfig 22 und des Gegensteckelements 7 zum Trägerkörper 21 ergibt und insofern sichergestellt werden kann, dass in der Schließstellung des Betätigungsmechanismus 9 eine elektrische Kontaktierung der benachbarten Beleuchtungseinrichtungen 1, 2 erfolgt. Beim Verbinden des Betätigungsmechanismus in die Schließstellung erfolgt insofern eine mechanische und elektrische Verbindung.

Die Fig. 7 und 8 zeigen perspektivische Ansichten des Trägerkörpers 21. Der Trägerkörper 21, welcher in die Längsrichtung 3 erstreckte Längsführungsmittel 20 randseitig aufweist, sieht neben Mitteln 36 zum Festlegen des Gegensteckelements 7 und der Arretierkante 15 eine der Arretierkante 15 gegenübediegende Abdrückkante 27 vor. Die Abdrückkante 27 definiert zusammen mit der Arretierkante 15 eine langlochartige Ausnehmung 38, in die der Arretierhebel 11 mit dem Greifabschnitt 12 durch eine seitliche Zugangsöffnung 37 eingesetzt werden kann.

Die Beleuchtungsanordnung mit zueinander in die Längsrichtung 3 beabstandeten Beleuchtungseinrichtungen 1, 2 ist in Fig. 9 dargestellt. Der Betätigungsmechanismus 9 ist hierbei in einer Öffnungsstellung, bei der der Betätigungshebel 10 mit der Längsrichtung 3 einen Winkel 18 > 90° einschließt und bei dem der Greifabschnitt 12 des Arretierhebels 11 die Arretierkante 15 des Trägerkörpers 21 umgreift. Zudem ist das Gegensteckelement 7 positionsgenau und beabstandet zum Steckelement 6 auf einer dem Betätigungsmechanismus 9 gegenüberliegenden Seite des Mittelschenkels 28 vorgesehen. Wird nunmehr der Betätigungshebel 10 im Gegenuhrzeigersinn betätigt, wird infolge der Drehbewegung der Arretierhebel 11 mit dem Greifabschnitt 12 gegen die Arretierkante 15 geführt. Infolge der Drehbewegung wird der mit dem ersten Modulgehäusekörper 4 verbundene Trägerkörper 21 an den zweiten Modulgehäusekörper 5 angenähert. Der Käfig 22 wird hierbei in eine an dem Trägerkörper 21 gebildete Ausnehmung 24 längsverschoben.

Die Betätigungskraft beim Verschwenken des Betätigungshebels 10 um die erste Drehachse 13 ist insbesondere über die Hebelverhältnisse definiert. Vorliegend ist eine Länge 16 des Betätigungshebels 10 etwa dreimal so groß wie ein wirksamer Abstand 17 zwischen der ersten Drehachse 13 und der zweiten Drehachse 14. Insofern sind die Betätigungskräfte vergleichsweise gering und der Betätigungsmechanismus 9 kann manuell aus der dargestellten Öffnungsstellung nach Fig. 9 in die Schließstellung nach den Fig. 3 verbracht werden.

Fig. 10 zeigt eine Möglichkeit zur Demontage der erfindungsgemäßen Beleuchtungsanordnung. Hierbei wird der an dem zweiten Modulgehäusekörper 5 angelegte erste Modulgehäusekörper 4 mittels des Betätigungsmechanismus 9 abgedrückt, indem der Arretierhebel 11 mit dem Greifabschnitt 12 infolge der Verschwenkbewegung des Betätigungshebels 10 gegen die an dem Trägerkörper 21 gebildete Abdrückkante 27 angelegt wird. Wird der Betätigungshebel 10 weiter im Uhrzeigersinn verschwenkt, wird der zweite Modulgehäusekörper 5 mit dem Trägerkörper 21 von dem ersten Modulgehäusekörper 4 abgedrückt. Beim Abdrücken wird zugleich das Steckelement 6 von dem Gegensteckelement 7 entfernt und die elektrische Verbindung der benachbarten Beleuchtungseinrichtungen 1, 2 gelöst.

Gleiche Bauteile und Bauteilfunktionen sind durch gleiche Bezugszeichen gekennzeichnet.

### Bezugszeichenliste

- 1: Beleuchtungseinrichtung
- 2: Beleuchtungseinrichtung
- 3: Längsrichtung
- 4: Modulgehäusekörper
- 5: Modulgehäusekörper
- 6: Steckelement
- 7: Gegensteckelement
- 8: Verbindungseinrichtung
- 9: Betätigungsmechanismus
- 10: Betätigungshebel
- 11: Arretierhebel
- 12: Greifabschnitt
- 13: erste Drehachse
- 14: zweite Drehachse
- 15: Arretierkante
- 16: Länge
- 17: Abstand
- 18: Winkel
- 19: Längsführungsmittel
- 20: Längsführungsmittel
- 21: Trägerkörper
- 22: Käfig
- 23: Ausnehmung
- 24: Ausnehmung
- 25: Bohrung
- 26: Arretiernase
- 27: Abdrückkante
- 28: Mittelschenkel
- 29: Seitenschenkel
- 30: Seitenschenkel
- 31: Ausnehmung
- 32: Positioniemase
- 33: Positionierkante
- 34: Blechlasche
- 35: Rastnase
- 36: Mittel
- 37: Zugangsöffnung
- 38: langlochartige Ausnehmung

## Patentansprüche

1. Modular erweiterbare Beleuchtungsanordnung umfassend eine Mehrzahl von Beleuchtungseinrichtungen (1,2), welche jeweils einen in eine Längsrichtung (3) langgestreckten Modulgehäusekörper (4, 5), ein jedenfalls abschnittsweise von dem Modulgehäusekörper (4,5) umfasstes Lichtmodul und Mittel (6, 7) zum elektrischen Kontaktieren des Lichtmoduls aufweisen, und umfassend eine Verbindungseinrichtung (8) zum fluchtenden Verbinden eines ersten langgestreckten Modulgehäusekörpers (4) mit einem zweiten langgestreckten Modulgehäusekörper (5), wobei die Verbindungseinrichtung (8) an den ersten Modulgehäusekörper (4) und an den zweiten Modulgehäusekörper (5) angelegt ist, **dadurch gekennzeichnet,**
- **dass** als Teil der Verbindungseinrichtung (8) ein dem ersten Modulgehäusekörper (4) zugeordneter Betätigungsmechanismus (9) umfassend einen Betätigungshebel (10) und einen Arretierhebel (11) mit einem Greifabschnitt (12) vorgesehen ist, wobei der Betätigungshebel (10) um eine bezogen auf den ersten Modulgehäusekörper (4) ortsfeste erste Drehachse (13) drehbar gehalten ist, wobei der Arretierhebel (11) an dem Betätigungshebel (10) um eine beabstandet zu der ersten Drehachse (13) vorgesehene zweite Drehachse (14) drehbar gehalten ist, und wobei der Betätigungsmechanismus (9) durch Drehung des Betätigungshebels (10) um die erste Drehachse (13) aus einer Öffnungsstellung in eine Schließstellung verbringbar ist und zurück, und
- **dass** die Verbindungseinrichtung (8) weiter eine dem zweiten Modulgehäusekörper (5) zugeordnete Arretierkante (15) vorsieht, wobei diese dem Betätigungsmechanismus (9) derart zugeordnet ist, dass in der Schließstellung des Betätigungsmechanismus (9) der Arretierhebel (11) mit dem Greifabschnitt (12) die Arretierkante (15) umgreift und den zweiten Modulgehäusekörper (5) gegen den ersten Modulgehäusekörper (4) festlegt, und dass in der Öffnungsstellung der Greifabschnitt (12) des Arretierhebels (11) verschwenkbar zu der Arretierkante (15) vorgesehen ist.

2. Beleuchtungsanordnung nach Anspruch 1, **dadurch gekennzeichnet, dass** eine Länge (16) des Betätigungshebels (10) wenigstens doppelt so groß ist wie ein Abstand (17) zwischen der ersten Drehachse (13) und der zweiten Drehachse (14), bevorzugt wenigstens dreimal so groß ist wie der Abstand (17) zwischen der ersten Drehachse (13) und der zweiten Drehachse (14) und besonders bevorzugt wenigstens viermal so groß ist wie der Abstand (17) zwischen der ersten Drehachse (13) und der zweiten Drehachse (14).

3. Beleuchtungsanordnung nach Anspruch 1 oder 2, **dadurch gekennzeichnet, dass** der Betätigungshebel (10) in der Öffnungsstellung des ersten Modulgehäusekörpers (4) einen Winkel von > 0°, bevorzugt einen Winkel von > 90° mit der Längsrichtung (3) einschließt, und dass der Betätigungshebel (10) in der Schließstellung mit der Längsrichtung (3) des ersten Modulgehäusekörpers (4) einen Winkel < 0°, bevorzugt einen Winkel im Bereich von -15° bis 0° einschließt.

4. Beleuchtungsanordnung nach einem der Ansprüche 1 bis 3, **dadurch gekennzeichnet, dass** an der Arretierkante (15) eine Arretiernase (26) ausgebildet ist und/oder dass der Greifabschnitt (12) in der Öffnungsstellung derart an die Arretierkante (15) anlegbar ist, dass die Arretiernase (26) von dem Greifabschnitt (12) umgriffen wird.

5. Beleuchtungsanordnung nach einem der Ansprüche 1 bis 4, **dadurch gekennzeichnet, dass** an den benachbarten Modulgehäusekörpern (4, 5) und an der Verbindungseinrichtung (8) in die Längsrichtung (8) erstreckte Längsführungsmitteln (19, 20) derart vorgesehen sind, dass die Verbindungseinrichtung (8) längsverschiebbar und im Wesentlichen querspielfrei an den ersten Modulgehäusekörper (4) und an den benachbarten zweiten Modulgehäusekörper (5) ansetzbar ist.

6. Beleuchtungsanordnung nach einem der Ansprüche 1 bis 5, **dadurch gekennzeichnet, dass** als Teil der Verbindungseinrichtung (8) ein Trägerkörper (21) vorgesehen ist, wobei die Arretierkante (15) als Teil des Trägerkörpers (21) ausgebildet ist und/oder wobei an dem Trägerkörper (21) die Längsführungsmittel (19) vorgesehen sind und/oder wobei der Trägerkörper (21) an den ersten Modulgehäusekörper (4) und an den zweiten Modulgehäusekörper (5) angelegt ist.

7. Beleuchtungsanordnung nach einem der Ansprüche 1 bis 6, **dadurch gekennzeichnet, dass** als Teil der Verbindungseinrichtung (8) ein Käfig (22) vorgesehen ist, wobei die erste Drehachse (13) dem Käfig (22) zugeordnet ist und wobei der Betätigungsmechanismus (9) mit dem Betätigungshebel (10) und dem Arretierhebel (11) drehbar an dem Käfig (22) gehalten ist.

8. Beleuchtungsanordnung nach einem der Ansprüche 1 bis 7, **dadurch gekennzeichnet, dass** an dem Käfig (22) eine in die Längsrichtung (3) erstreckte Ausnehmung (23) vorgesehen ist, welche derart ausgebildet ist, dass ein elektrisches Verbindungsmittel (6) für das Lichtmodul in die Ausnehmung (23) einsetzbar ist.

9. Beleuchtungsanordnung nach einem der Ansprüche 1 bis 8, **dadurch gekennzeichnet, dass** an dem Käfig (22) Positionier- und/oder Rastmittel (35) zum Festlegen des elektrischen Verbindungsmittels (6) vorgesehen sind.

10. Beleuchtungsanordnung nach einem der Ansprüche 1 bis 9, **dadurch gekennzeichnet, dass** an der Verbindungseinrichtung (8) und/oder an dem Trägerkörper (21) eine Ausnehmung (24) zur Aufnahme des Käfigs (22) vorgesehen ist und/oder dass an dem Käfig (22) und/oder an der Verbindungseinrichtung (8) und/oder an dem Trägerkörper (21) Positionier- und/oder Rastmittel (32, 33, 34) zum Festlegen des Käfigs (22) vorgesehen sind.

11. Beleuchtungsanordnung nach einem der Ansprüche 1 bis 10, **dadurch gekennzeichnet, dass** Befestigungsmittel vorgesehen sind zum lösbaren Festlegen der Verbindungseinrichtung (8) und/oder des Trägerkörpers (21) an mindestens einem Modulgehäusekörper (5).

12. Beleuchtungsanordnung nach einem der Ansprüche 1 bis 11, **dadurch gekennzeichnet, dass** als Teil der Verbindungseinrichtung (8) eine Abdrückkante (27) vorgesehen ist, welche derart benachbart zu der Arretierkante (15) vorgesehen und dem Betätigungsmechanismus (9) zugeordnet ist, dass beim Verbringen des Betätigungsmechanismus (9) in die Öffnungsstellung der Arretierhebel (11) gegen die Abdrückkante (15) andrückbar ist und der zweite Modulgehäusekörper (5) von dem ersten Modulgehäusekörper (4) abgedrückt wird.

13. Beleuchtungsanordnung nach einem der Ansprüche 1 bis 12, **dadurch gekennzeichnet, dass** der Trägerkörper (21) und/oder der Käfig (22) als Blechbiegeteil ausgeführt sind.

14. Beleuchtungsanordnung nach einem der Ansprüche 1 bis 13, **dadurch gekennzeichnet, dass** der Modulgehäusekörper (4, 5) einen H-förmigen Querschnitt aufweist und/oder durch ein H-Profil gebildet ist, wobei ein in die Längsrichtung (3) erstreckter Mittelschenkel (28) zwei im Wesentlichen senkrecht hierzu verlaufende Seitenschenkel (29, 30) trägt und/oder wobei sich der Trägerkörper (21) der Verbindungseinrichtung (8) im Wesentlichen parallel zu dem Mittelschenkel (28) erstreckt und/oder wobei die der Aufnahme der Verbindungseinrichtung (8) dienenden Längsführungsmittel (19) als Teil des Profils ausgeführt ist.

15. Verwendung einer Beleuchtungsanordnung nach einem der Ansprüche 1 bis 14 als Lichtbandsystem.

## Geänderte Patentansprüche

### Geänderte Patentansprüche gemäss Regel 137(2) EPÜ.

1. Modular erweiterbare Beleuchtungsanordnung umfassend eine Mehrzahl von Beleuchtungseinrichtungen (1, 2), welche jeweils einen in eine Längsrichtung (3) langgestreckten Modulgehäusekörper (4, 5), ein jedenfalls abschnittsweise von dem Modulgehäusekörper (4, 5) umfasstes Lichtmodul und Mittel (6, 7) zum elektrischen Kontaktieren des Lichtmoduls aufweisen, und umfassend eine Verbindungseinrichtung (8) zum fluchtenden Verbinden eines ersten langgestreckten Modulgehäusekörpers (4) mit einem zweiten langgestreckten Modulgehäusekörper (5), wobei die Verbindungseinrichtung (8) an den ersten Modulgehäusekörper (4) und an den zweiten Modulgehäusekörper (5) angelegt ist, wobei zwei Stirnflächen der Modulgehäusekörper (4, 5) in der Schließstellung jedenfalls abschnittsweise flächig aneinander liegen, **dadurch gekennzeichnet,**
- **dass** als Teil der Verbindungseinrichtung (8) ein dem ersten Modulgehäusekörper (4) zugeordneter Betätigungsmechanismus (9) umfassend einen Betätigungshebel (10) und einen Arretierhebel (11) mit einem Greifabschnitt (12) vorgesehen ist, wobei der Betätigungshebel (10) um eine bezogen auf den ersten Modulgehäusekörper (4) ortsfeste erste Drehachse (13) drehbar gehalten ist, wobei der Arretierhebel (11) an dem Betätigungshebel (10) um eine beabstandet zu der ersten Drehachse (13) vorgesehene zweite Drehachse (14) drehbar gehalten ist, und wobei der Betätigungsmechanismus (9) durch Drehung des Betätigungshebels (10) um die erste Drehachse (13) aus einer Öffnungsstellung in eine Schließstellung verbringbar ist und zurück, und
- **dass** die Verbindungseinrichtung (8) weiter eine dem zweiten Modulgehäusekörper (5) zugeordnete Arretierkante (15) vorsieht, wobei diese dem Betätigungsmechanismus (9) derart zugeordnet ist, dass in der Schließstellung des Betätigungsmechanismus (9) der Arretierhebel (11) mit dem Greifabschnitt (12) die Arretierkante (15) umgreift und den zweiten Modulgehäusekörper (5) gegen den ersten Modulgehäusekörper (4) festlegt, und dass in der Öffnungsstellung der Greifabschnitt (12) des Arretierhebels (11) verschwenkbar zu der Arretierkante (15) vorgesehen ist.

2. Beleuchtungsanordnung nach Anspruch 1, **dadurch gekennzeichnet, dass** eine Länge (16) des Betätigungshebels (10) wenigstens doppelt so groß ist wie ein Abstand (17) zwischen der ersten Drehachse (13) und der zweiten Drehachse (14), bevorzugt wenigstens dreimal so groß ist wie der Abstand (17) zwischen der ersten Drehachse (13) und der zweiten Drehachse (14) und besonders bevorzugt wenigstens viermal so groß ist wie der Abstand (17) zwischen der ersten Drehachse (13) und der zweiten Drehachse (14).

3. Beleuchtungsanordnung nach Anspruch 1 oder 2, **dadurch gekennzeichnet, dass** der Betätigungshebel (10) in der Öffnungsstellung des ersten Modulgehäusekörpers (4) einen Winkel von > 0°, bevorzugt einen Winkel von > 90° mit der Längsrichtung (3) einschließt, und dass der Betätigungshebel (10) in der Schließstellung mit der Längsrichtung (3) des ersten Modulgehäusekörpers (4) einen Winkel < 0°, bevorzugt einen Winkel im Bereich von -15° bis 0° einschließt.

4. Beleuchtungsanordnung nach einem der Ansprüche 1 bis 3, **dadurch gekennzeichnet, dass** an der Arretierkante (15) eine Arretiernase (26) ausgebildet ist und/oder dass der Greifabschnitt (12) in der Öffnungsstellung derart an die Arretierkante (15) anlegbar ist, dass die Arretiernase (26) von dem Greifabschnitt (12) umgriffen wird.

5. Beleuchtungsanordnung nach einem der Ansprüche 1 bis 4, **dadurch gekennzeichnet, dass** an den benachbarten Modulgehäusekörpern (4, 5) und an der Verbindungseinrichtung (8) in die Längsrichtung (8) erstreckte Längsführungsmitteln (19, 20) derart vorgesehen sind, dass die Verbindungseinrichtung (8) längsverschiebbar und im Wesentlichen querspielfrei an den ersten Modulgehäusekörper (4) und an den benachbarten zweiten Modulgehäusekörper (5) ansetzbar ist.

6. Beleuchtungsanordnung nach einem der Ansprüche 1 bis 5, **dadurch gekennzeichnet, dass** als Teil der Verbindungseinrichtung (8) ein Trägerkörper (21) vorgesehen ist, wobei die Arretierkante (15) als Teil des Trägerkörpers (21) ausgebildet ist und/oder wobei an dem Trägerkörper (21) die Längsführungsmittel (19) vorgesehen sind und/oder wobei der Trägerkörper (21) an den ersten Modulgehäusekörper (4) und an den zweiten Modulgehäusekörper (5) angelegt ist.

7. Beleuchtungsanordnung nach einem der Ansprüche 1 bis 6, **dadurch gekennzeichnet, dass** als Teil der Verbindungseinrichtung (8) ein Käfig (22) vorgesehen ist, wobei die erste Drehachse (13) dem Käfig (22) zugeordnet ist und wobei der Betätigungsmechanismus (9) mit dem Betätigungshebel (10) und dem Arretierhebel (11) drehbar an dem Käfig (22) gehalten ist.

8. Beleuchtungsanordnung nach Anspruch 7, **dadurch gekennzeichnet, dass** an dem Käfig (22) eine in die Längsrichtung (3) erstreckte Ausnehmung (23) vorgesehen ist, welche derart ausgebildet ist, dass ein elektrisches Verbindungsmittel (6) für das Lichtmodul in die Ausnehmung (23) einsetzbar ist.

9. Beleuchtungsanordnung nach Anspruch 8, **dadurch gekennzeichnet, dass** an dem Käfig (22) Positionier- und/oder Rastmittel (35) zum Festlegen des elektrischen Verbindungsmittels (6) vorgesehen sind.

10. Beleuchtungsanordnung nach Anspruch 7, **dadurch gekennzeichnet, dass** an der Verbindungseinrichtung (8) und/oder an dem Trägerkörper (21) eine Ausnehmung (24) zur Aufnahme des Käfigs (22) vorgesehen ist und/oder dass an dem Käfig (22) und/oder an der Verbindungseinrichtung (8) und/oder an dem Trägerkörper (21) Positionier- und/oder Rastmittel (32, 33, 34) zum Festlegen des Käfigs (22) vorgesehen sind.

11. Beleuchtungsanordnung nach einem der Ansprüche 1 bis 10, **dadurch gekennzeichnet, dass** Befestigungsmittel vorgesehen sind zum lösbaren Festlegen der Verbindungseinrichtung (8) und/oder des Trägerkörpers (21) an mindestens einem Modulgehäusekörper (5).

12. Beleuchtungsanordnung nach einem der Ansprüche 1 bis 11, **dadurch gekennzeichnet, dass** als Teil der Verbindungseinrichtung (8) eine Abdrückkante (27) vorgesehen ist, welche derart benachbart zu der Arretierkante (15) vorgesehen und dem Betätigungsmechanismus (9) zugeordnet ist, dass beim Verbringen des Betätigungsmechanismus (9) in die Öffnungsstellung der Arretierhebel (11) gegen die Abdrückkante (15) andrückbar ist und der zweite Modulgehäusekörper (5) von dem ersten Modulgehäusekörper (4) abgedrückt wird.

13. Beleuchtungsanordnung nach einem der Ansprüche 6 und/oder 7, **dadurch gekennzeichnet, dass** der Trägerkörper (21) und/oder der Käfig (22) als Blechbiegeteil ausgeführt sind.

14. Beleuchtungsanordnung nach einem der Ansprüche 1 bis 13, **dadurch gekennzeichnet, dass** der Modulgehäusekörper (4, 5) einen H-förmigen Querschnitt aufweist und/oder durch ein H-Profil gebildet ist, wobei ein in die Längsrichtung (3) erstreckter Mittelschenkel (28) zwei im Wesentlichen senkrecht hierzu verlaufende Seitenschenkel (29, 30) trägt und/oder wobei sich der Trägerkörper (21) der Verbindungseinrichtung (8) im Wesentlichen parallel zu dem Mittelschenkel (28) erstreckt und/oder wobei die der Aufnahme der Verbindungseinrichtung (8) dienenden Längsführungsmittel (19) als Teil des Profils ausgeführt ist.

15. Verwendung einer Beleuchtungsanordnung nach einem der Ansprüche 1 bis 14 als Lichtbandsystem.
